# EUROPÄISCHE PATENTSCHRIFT

(11) **EP 0 357 994 B1**
(45) Veröffentlichungstag und Bekanntmachung des Hinweises auf die Patenterteilung: **13.01.1993**
(21) Anmeldenummer: 89114871.0
(22) Anmeldetag: 11.08.1989
(51) Int. Cl.: E04B 2/96

(54) **Rahmenkonstruktion in Pfosten-Riegel-Bauweise, insbesondere für Fassaden, Dächer od. dgl.**
Frame construction in mullion-transom-art, in particular for façades, roofs or the like
Construction de cadre en forme d'exécution de montant/traverse, en particulier pour façades, toits ou similaires

(30) Priorität: 07.09.1988 DE 3830397
(43) Veröffentlichungstag der Anmeldung: 14.03.1990
(73) Patentinhaber: WICONA BAUSYSTEME GMBH & CO. KG, D-89077 Ulm (DE)
(72) Erfinder: Götschel, Hans, Dipl.-Ing., D-7915 Elchingen 2 (DE)
(74) Vertreter: Dziewior, Joachim, Dipl.-Phys. Dr.

(56) Entgegenhaltungen:
- EP-A- 0 223 132
- DE-A- 3 401 085
- DE-A- 3 541 730

## Beschreibung

Die Erfindung betrifft eine Rahmenkonstruktion in Pfosten-Riegel-Bauweise, insbesondere für Fassaden, Dächer od. dgl., nach dem Oberbegriff des Anspruchs 1.

Rahmenkonstruktionen in Pfosten-Riegel-Bauweise, bei denen die Glasscheiben mittels die Scheibenränder auf der Außenseite abdeckender Deckprofile befestigt sind, sind allgemein üblich (vgl. beispielsweise DE-PS 3.401.085).

Daneben sind Rahmenkonstruktionen ohne von außen sichtbare Scheiben-Halteprofile bekannt. Diese sogenannten "Ganzglasfassaden" sind in der englischen Literatur unter dem Stichwort "structural bzw. silicone glazing" bekannt. Dabei werden die Glasscheiben mittels mit den Glasscheiben verklebter Rahmen befestigt (vgl. beispielsweise DE-OS 3.541.730).

Sollen aus gestalterischen Gründen (um etwa der an sich strukturlosen Ganzglasfassade eine Struktur zu verleihen) oder aus funktionellen Gründen (weil beispielsweise bei der Ganzglasfassade die Anzahl der Öffnungstypen beschränkt ist) beide Verglasungsarten miteinander kombiniert werden, so stellt sich die Aufgabe, an den Übergängen der beiden Verglasungsarten die Montage der Glasscheiben, Paneele od. dgl. möglichst einfach zu gestalten.

Diese Aufgabe wird erfindungsgemäß durch die Merkmale des kennzeichnenden Teils des Anspruchs 1 gelöst.

Damit ist es lediglich erforderlich, an den Übergängen der beiden Verglasungsarten einseitig ausgebildete, die Scheibenränder der Glasscheiben od. dgl. auf der Außenseite abdeckendende Deckprofile zu verwenden, wobei die Montage der Glasscheiben dadurch wesentlich erleichert ist, daß die Deckprofile und die Rahmen über im wesentlichen senkrecht zur Glasscheibenebene sich erstreckende Befestigungsmittel an den Pfosten- und Riegelprofilen angeschlossen sind.

Nach einer bevorzugten Ausführungsform der Erfindung weisen die mittels Deckprofilen befestigten Glasscheiben od. dgl. und die Rahmen auf der Innenseite der Rahmenkonstruktion dieselbe Dichtungsebene auf. An den Übergängen der Verglasungsarten liegen die Glasscheiben dann in unterschiedlichen Ebenen.

Sollen an den Übergängen der Verglasungsarten die Glasscheiben in annähernd derselben Ebene verlaufen, so weisen die mittels Deckprofilen befestigten Glasscheiben od. dgl. und die Rahmen auf der Innenseite der Rahmenkonstruktion unterschiedliche Dichtungsebenen auf, wobei zwischen den mittels Deckprofilen befestigten Glasscheiben od. dgl. und den Pfosten- und Riegelprofilen jeweils Ausgleichsprofile angeordnet sind.

Hinsichtlich der Ausbildung der mit den Glasscheiben verklebten Rahmen empfiehlt es sich, daß diese einen die Glasscheiben einfassenden Schenkel aufweisen und somit als Einfaßrahmen ausgebildet sind.

In diesem Fall empfiehlt es sich insbesondere aus optischen Gründen, daß an den Übergängen der Verglasungsarten die Außenkanten der Deckprofile und die Außenkanten der Einfaßrahmen miteinander fluchten.

Die Erfindung wird anhand der folgenden Ausführungsbeispiele näher erläutert. Es zeigen
Fig. 1 schematisch die Anordnung einer aus Pfosten und Riegeln aufgebauten Rahmenkonstruktion,
Fig. 2 einen Horizontalschnitt nach Linie II - II der Fig. 1,
Fig. 3 einen Vertikalschnitt nach Linie III - III der Fig. 1 und
Fig. 4 einen Horizontalschnitt durch ein Pfostenprofil mit Wechsel der Verglasungsarten nach einer weiteren Ausführungsform der Erfindung.

Bei der Fassade nach Fig. 1 bilden (vertikale) Pfostenprofile 1 und (horizontale) Riegelprofile 2 eine Rahmenkonstruktion, deren Rahmenfelder A, B durch Isolierglasscheiben 3, 4 od. dgl. ausgefüllt sind.

Dabei sind Rahmenfelder A markiert, in denen die Glasscheiben 3 mittels die Scheibenränder auf der Außenseite abdeckender Deckprofile 5, 5a an den Pfosten 1- und Riegelprofilen 2 befestigt sind. Daneben sind Rahmenfelder B markiert, in denen die Glasscheiben 4 im Sinne einer Verglasung ohne von außen sichtbare Scheiben-Halteprofile ("structural bzw. silicone glazing") verglast sind, indem die Glasscheiben 4 erst in einen Einfaßrahmen 6 eingeklebt und dann an den Pfosten 1- und Riegelprofilen 2 befestigt werden. Die Rahmenfelder A können dabei etwa einen belüfteten Raum, die Rahmenfelder B etwa einen vollklimatisierten Raum überdecken.

Gemäß den Schnitten nach Fig. 2/3 sind die (vertikalen) Pfostenprofile 1 und die (horizontalen) Riegelprofile 2 als Hohlkammerprofile ausgebildet. Die Pfostenprofile 1 weisen Verankerungsnuten 7 für Innendichtungen 8 sowie einen Mittelsteg 9 mit Schraubkanal 9′ auf. Die Riegelprofile 2 sind analog aufgebaut: Es werden hier dieselben Bezeichnungen verwendet.

In den Rahmenfeldern A sind die Isolierglasscheiben 3 mittels die Scheibenränder auf der Außenseite abdeckender Deckprofile 5, 5a frontal mit den Mittelstegen 9 unter Zwischenschaltung von Außendichtungen 10 verschraubt. Dabei decken die Deckprofile 5 jeweils zwei benachbarte Glasscheiben 3 ab; an den Übergängen der beiden Verglasungsarten (vgl. Fig. 2/Mitte und Fig. 3) sind einseitig ausgebildete, die Scheibenränder auf der Außenseite abdeckende Deckprofile 5a vorgesehen, die für die Verschraubung einen im wesentlichen parallel zur Scheibenebene verlaufenden Befestigungssteg 11 aufweisen.

Anstelle der gezeigten Darstellung kann das Deckprofil 5a auch als Hohlkammerprofil ausgebildet sein (gestrichelt angedeutet). Die Deckprofile 5 können zusätzlich Abdeckleisten 12 aufweisen.

In den Rahmenfeldern B sind die Glasscheiben 4 in Einfaßrahmen 6 geklebt (vgl. den Kleber 13), die ihrerseits mittels eines Quersteges 14 frontal an die Mittelstege 9 geschraubt sind. Der Quersteg 14 verläuft im wesentlichen parallel zur Scheibenebene um. Die Einfaßrahmen 6 weisen einen umlaufenden Schenkel 6′ auf, der die Glasscheiben 4 od. dgl. vollständig umgibt. Die Verklebung der Glasscheiben 4 mit den Einfaßrahmen 6 wird vorzugsweise bereits in der Werkstatt durchgeführt. Zur Wärmedämmung ist jeweils ein mit 15 bezifferter, durchgehender Isoliersteg angedeutet.

Nach Fig. 2/3 weisen die Glasscheiben 3 und die Einfaßrahmen 6 auf der Innenseite der Rahmenkonstruktion dieselbe Dichtungsebene D auf. Die Glasscheiben 3 und 4 liegen damit in unterschiedlichen Ebenen.

An den Übergangsstellen der beiden Verglasungsarten ist jedoch das Deckprofil 5a - insbesondere aus optischen Gründen - derart ausgebildet, daß dessen Außenkante 5a′ mit der Außenkante 6˝ des Schenkels 6′ fluchtet.

Der Raum zwischen Deckprofil 5a und Einfaßrahmen 6 wird durch Dichtungen 16 abgedichtet.

Die Fig. 4 zeigt einen Horizontalschnitt bei einer anderen Ausführungsform der Erfindung, bei der die Deckprofile 5, 5a und die Einfaßrahmen 6 ebenfalls frontal befestigt werden. Bei dieser Ausführungsform verlaufen die Glasscheiben 3, 4 annähernd in derselben Ebene, die Glasscheiben 3 und die Einfaßrahmen 6 weisen aber unterschiedliche Dichtungsebenen D₁, D₂ auf. In diesem Fall ist zwischen den Glasscheiben 3 und den Pfosten 1- bzw. Riegelprofilen 2 jeweils ein Ausgleichsprofil 17 vorzusehen.

Wie aus Fig. 4 ersichtlich, schließen auch bei diesen gezeigten Übergangsstellen die Außenkanten 5a′ der Deckprofile 5a mit den Außenkanten 6˝ der Schenkel 6′ ab.

## Patentansprüche

1. Rahmenkonstruktion in Pfosten-Riegel-Bauweise, insbes. für Fassaden, Dächer od. dgl., bestehend aus Pfostenprofilen (1), aus quer dazu sich erstreckenden Riegelprofilen (2) mit eingesetzten Glasscheiben (3,4), Paneelen od. dgl..,
wobei in Rahmenfeldern (A) Glasscheiben (3) od. dgl. mittels die Scheibenränder auf der Außenseite abdeckender Deckprofile (5) an den Pfostenprofilen (1) und Riegelprofilen (2) befestigt sind,
dadurch gekennzeichnet,
daß die Rahmenkonstruktion benachbarte Rahmenfelder (B) mit Glasscheiben (4) od. dgl. aufweist, die mittels mit den Glasscheiben (4) od. dgl. verklebter Rahmen (6) befestigt sind.
daß an den Übergängen der Verglasungsarten in Richtung der Rahmenfelder (A) einseitig ausgebildete, die Scheibenränder der Glasscheiben (3) od. dgl. auf der Außenseite abdeckende Deckprofile (5a) vorgesehen sind, die einen im wesentlichen parallel zur Scheibenebene verlaufenden Befestigungssteg (11) aufweisen,
und daß an den Übergängen der Verglasungsarten in Richtung der Rahmenfelder (B) die Glasscheiben (4) od. dgl. in im wesentlichen unveränderter Weise mittels mit den Glasscheiben (4) od. dgl. verklebter Rahmen (6) befestigt sind,
wobei der Rahmen (6) einen im wesentlichen parallel zur Scheibenebene umlaufenden Quersteg (14) aufweist und wobei der Befestigungssteg (11) und der Quersteg (14) in zur Glasscheibenebene senkrechter Richtung mit einem Mittelsteg (9) der Pfostenprofile (1) und Riegelprofile (2) verschraubt sind.

2. Rahmenkonstruktion nach Anspruch 1,
dadurch gekennzeichnet,
daß die mittels Deckprofilen (5, 5a) befestigten Glasscheiben (3) od. dgl. und die Rahmen (6) auf der Innenseite der Rahmenkonstruktion dieselbe Dichtungsebene (D) aufweisen.

3. Rahmenkonstruktion nach 1,
dadurch gekennzeichnet,
daß die mittels Deckprofilen (5, 5a) befestigten Glasscheiben (3) od. dgl. und die Rahmen (6) auf der Innenseite der Rahmenkonstruktion unterschiedliche Dichtungsebenen (D₁, D₂) aufweisen, wobei zwischen den mittels Deckprofilen (5, 5a) befestigten Glasscheiben (3) od. dgl. und den Pfosten (1)- und Riegelprofilen (2) jeweils Ausgleichsprofile (17) angeordnet sind.

4. Rahmenkonstruktion nach Anspruch 2 oder 3,
dadurch gekennzeichnet,
daß die Rahmen (6) mit einem die Scheibenränder der Glasscheiben (4) od. dgl. einfassenden Schenkel (6′) als Einfaßrahmen ausgebildet sind.

5. Rahmenkonstruktion nach Anspruch 4,
dadurch gekennzeichnet,
daß die Außenkanten (5a′) der Deckprofile (5a) und die Außenkanten (6˝) der Einfaßrahmen (6) miteinander fluchten.

## Claims

1. Frame construction in the form of upright and horizontal members, particularly for façades, roofs or the like, consisting of upright profiles (1), horizontal profiles (2) extending at right angles thereto with inserted panes of glass (3, 4), panels or the like, wherein panes of glass (3) or the like are fixed in frame zones (A) by means of cover profiles (5) which cover the edges of the panes on the outside on the upright profiles (1) and horizontal profiles (2), characterised in that the frame construction has adjacent frame zones (B) with glass panes (4) or the like which are fixed by means of frames (6) adhered to the glass panes (4) or the like, cover profiles (5a) of one-sided construction which cover the edges of the glass panes (3) or the like on the outside and which have a fixing flange (11) running substantially parallel to the plane of the pane are provided at the junctions of the types of glazing in the direction of the frame zones (A), and at the junctions of the types of glazing in the direction of the frame zones (B) the glass panes (4) or the like are fixed in a substantially unchanged manner by means of frames (6) which are adhered to the glass panes (4) or the like, the frame (6) having a crosspiece (14) which runs round substantially parallel to the plane of the pane, and the fixing flange (11) and the crosspiece (14) are screwed together with a central fillet (9) of the upright profiles (1) and horizontal profiles (2) in a direction perpendicular to the plane of the glass pane.

2. Frame construction as claimed in claim 1, characterised in that the panes of glass (3) or the like, which are fixed by means of cover profiles (5, 5a) and the frames (6) have the same sealing plane (D) on the inside of the frame construction.

3. Frame construction as claimed in claim 1, characterised in that the panes of glass (3) or the like, which are fixed by means of cover profiles (5, 5a), and the frames (6) have differing sealing planes (D₁, D₂) on the inside of the frame construction, equalising profiles (17) being arranged in each case between the panels of glass (3) or the like, which are fixed by means of cover profiles (5, 5a), and the upright (1) and horizontal profiles (2).

4. Frame construction as claimed in claims 2 or 3, characterised in that the frames (6) are constructed with a side bar (6′) which encloses the edges of the panes of glass (4) or the like as a border frame.

5. Frame construction as claimed in claim 4, characterised in that the outer edges (5a′) of the cover profiles (5a) and the outer edges (6˝) of the border frame (6) are aligned with one another.

## Revendications

1. Construction de cadre du type montants-traverses, en particulier pour façades, toitures ou analogues, constituée de profilés formant montants (1), de profilés (2) formant traverses s'étendant transversalement aux montants avec des vitres de verre (3,4), des panneaux ou analogues insérés,
construction dans laquelle, dans les zones (A) du cadre des vitres de verre (3) ou analogues sont fixées, au moyen de profilés de couverture (5) recouvrant les bords des vitres sur la face extérieure, aux profilés formant montant (1) et aux profilés formant traverses (2),
construction caractérisée
par le fait que la construction de cadre présente des zones voisines (B) du cadre avec des vitres de verre (4) ou analogues qui sont fixées au moyen de cadres (6) collés avec les vitres de verre (4) ou analogues,
par le fait qu'aux transitions des types de vitrage, en direction des zones (A) du cadre, sont prévus des profilés de couverture (5a) de conception monolatérale, qui recouvrent les bords des vitres de verre (3) ou analogues sur la face extérieure et qui présentent une aile de fixation (11) orientée sensiblement parallèlement au plan des vitres,
et par le fait qu'aux transitions des types de vitrage, en direction des zones (B) du cadre, les vitres de verre (4) ou analogues sont fixées, de façon sensiblement inchangée, au moyen de cadres (6) collés avec les vitres de verre (4) ou analogues,
étant précisé que le cadre (6) présente une aile transversale périphérique (14) sensiblement parallèle au plan de la vitre et étant précisé que l'aile de fixation (11) et l'aile transversale (14) sont fixées par une vis vissée, selon une direction perpendiculaire au plan des vitres de verre, à une nervure médiane (9) des profilés servant de montants (1) et des profilés servant de traverses (2).

2. Construction de cadre selon la revendication 1,
caractérisée
par le fait que les vitres de verre (3), ou analogues, fixées au moyen des profilés de couverture (5a), et les cadres (6) présentent, sur la face intérieure de la construction de cadre, le même plan des garnitures d'étanchéité (D).

3. Construction de cadre selon la revendication 1,
caractérisée
par le fait que les vitres de verre (3) ou analogues, fixées au moyen des profilés de couverture (5,5a), et les cadres (6) présentent, sur la face intérieure de la construction de cadre, différents plans (D₁, D₂) de garniture d'étanchéité, étant précisé qu'entre les vitres de verre (3), ou analogues, fixées au moyen de profilés de couverture (5,5a) et les profilés servant de montants (1) et ceux servant de traverses (2) sont chaque fois disposés des profilés de compensation (17).

4. Construction de cadre selon la revendication 2 ou la revendication 3,
caractérisée
par le fait que les cadres (6) sont conçus sous forme de cadres formant montures avec un rebord (6′) dans lequel sont montés les bords des vitres de verre (4) ou analogues.

5. Construction de cadre selon la revendication 4,
caractérisée
par le fait que les arêtes extérieures (5a′) des profilés de couverture (5a) et les arêtes extérieures (6˝) des cadres formant montures (6) affleurent les unes avec les autres.
